# EUROPÄISCHE PATENTSCHRIFT

(11) **EP 1 151 197 B1**
(45) Veröffentlichungstag und Bekanntmachung des Hinweises auf die Patenterteilung: **24.09.2003**
(21) Anmeldenummer: 99953619.6
(22) Anmeldetag: 27.08.1999
(51) Int. Cl.: F04B 27/18

(54) **AXIALKOLBENMASCHINE**
AXIAL PISTON MACHINE
MACHINE A PISTONS AXIAUX

(30) Priorität: 02.09.1998 DE 29823804 U
(43) Veröffentlichungstag der Anmeldung: 07.11.2001
(73) Patentinhaber: LuK Fahrzeug-Hydraulik GmbH & Co. KG, 61352 Bad Homburg (DE)
(72) Erfinder: KUHN, Peter, D-69469 Weinheim (DE); OBRIST, Frank, A-6850 Dornbirn (AT)
(74) Vertreter: Naumann, Ulrich, Dr.-Ing.
(86) Internationale Anmeldenummer: DE9902688
(87) Internationale Veröffentlichungsnummer: WO00014409

(56) Entgegenhaltungen:
- US-A- 2 964 234
- US-A- 5 105 728
- US-A- 5 231 914
- US-A- 5 573 379

## Beschreibung

Die Erfindung betrifft eine Axialkolbenmaschine, insbesondere Kompressor für die Klimaanlage eines Kraftfahrzeugs, mit einem Gehäuse und einer in dem Gehäuse angeordneten, über eine Antriebswelle angetriebenen Verdichtereinheit zum Ansaugen und Verdichten eines Kältemittels, wobei die Verdichtereinheit in einem Zylinderblock axial hin und her laufende Kolben und eine die Kolben antreibende, mit der Antriebswelle drehende Antriebsscheibe umfasst.

Axialkolbenmaschinen bzw. Kompressoren der hier in Rede stehenden Art werden meist als Klimakompressoren bezeichnet und sind aus der Praxis in den unterschiedlichsten Ausführungsformen bekannt. Solche Kompressoren umfassen ein Gehäuse, welches eine von außerhalb angetriebene Verdichter- bzw. Pumpeneinheit einschließt. Die beispielsweise als Axialkolbenmaschine bzw. Axialkolbenpumpe ausgebildete Pumpeneinheit umfasst wiederum mindestens einen Kolben, der in einem Zylinderblock hin und her bewegbar ist. Üblicherweise ist ein solcher Kompressor mit mehreren Kolben ausgestattet, die bei Drehung einer Taumelscheibe über eine Aufnahmescheibe oder beim Schwenken einer Schwenkscheibe in Richtung ihrer Längsachse ― axial ― hin und her bewegt werden, wobei - im Falle einer Taumelscheibe - die Aufnahmescheibe drehfest im Gehäuse gelagert ist.

Taumelscheibenkompressoren sind in den unterschiedlichsten Ausführungsformen bekannt. Lediglich beispielhaft wird dazu auf die DE 44 41 721 A1 und die DE 196 11 004 A1 verwiesen.

Eine gattungsbildende Axialkolbenmaschine ist aus der DE 44 41 721 A1 bekannt. Im Konkreten handelt es sich dort um einen Taumelscheibenkompressor. Die Taumelscheibe ist mit einer Vielzahl von in einem Zylinderblock hin und her bewegbaren Kolben gekoppelt, wobei die Zylinder-Kolben-Anordnung zum Komprimieren eines Gases dient. Bei den Kolben kann es sich auch um doppelt wirkende Kolben handeln.

Bei der aus der DE 44 41 721 A1 bekannten Axialkolbenmaschine wirkt die Taumelscheibe mit der mit dem Kolben gekoppelte Aufnahmescheibe zusammen, die drehfest im Gehäuse des Kompressors angeordnet ist und sich über eine Stützeinrichtung an einem drehfesten Widerlager abstützt. Das Widerlager dient dazu, das Drehmoment, das von der rotierenden Taumelscheibe auf die Aufnahmescheibe übertragen wird, abzufangen.

Des weiteren ist bei den bekannten Axialkolbenmaschinen bzw. Kompressoren der gattungsbildenden Art wesentlich, dass sich der Neigungswinkel der Taumelscheibe bzw. Schwenkscheibe, der Einfachheit halber Antriebsscheibe genannt, mittels einer besonderen Gelenkvorrichtung verändern lässt, um nämlich den Kolbenhub in axialer Richtung zu verändern. In Bezug auf die Kolben- bzw. Antriebswellenlängsachse kippt die Antriebsscheibe aufgrund deren geometrischer Anordnung bzw. aufgrund der dortigen Schwenkachse.

Insbesondere zum Einsatz in der Klimaanlage eines Kraftfahrzeugs ist es erforderlich, die Fördermenge des Kompressors und somit dessen Leistung über den Drehzahlbereich hinweg zumindest weitgehend konstant zu halten, um nämlich eine gleichbleibende Leistung der Klimaanlage gewährleisten zu können. Dazu ist eine drehzahlunabhängige Förderleistung des Kompressors erforderlich. Zur Realisierung einer solchen drehzahlunabhängigen Förderleistung kann man gemäß dem aus der Praxis bekannten Stand der Technik eine Regelung realisieren, wonach bei Drehzahländerung über einen Regelkreis der Druck im Triebraum derart verändert wird, dass die Fördermenge durch Änderung des Schwenkscheibenwinkels und somit des Kolbenhubs ― durch aktive Regelung ― konstant gehalten wird. Eine solche Regelung ist jedoch insoweit nachteilig, als bei Drehzahländerung des Antriebs ein nur träges Ansprechverhalten realisierbar ist.

Aus der US 5 105 728 ist für sich gesehen ebenfalls eine Axialkolbenmaschine und im Konkreten ein Taumelscheibenkompressor bekannt, bei dem die Schwenkbewegung der Antriebsscheibe durch die Masse der Antriebsscheibe beeinflusst ist. Eine solche Beeinflussung soll zur Vermeidung von Vibrationen dienen. Hinsichtlich einer Beeinflussung der Förderleistung sagt die US 5 105 728 nichts aus.

Der vorliegenden Erfindung liegt nun die Aufgabe zugrunde, eine Axialkolbenmaschine der gattungsbildenden Art derart auszugestalten und weiterzubilden, dass sich über einen weiten Betriebsbereich hinweg eine drehzahlunabhängige Förderleistung ergibt.

Die erfindungsgemäße Axialkolbenmaschine löst die voranstehende Aufgabe durch die Merkmale des Patentanspruches 1. Danach ist eine gattungsbildende Axialkolbenmaschine dadurch gekennzeichnet, dass die rotierende Masse der Antriebsscheibe bzw. des schwenkbaren Anteils der Antriebsscheibe größer ist als die gemeinsame Masse aller Kolben, so dass die beim Drehen der Antriebsscheibe auftretenden Fliehkräfte ausreichen, um der Schwenkbewegung der Antriebsscheibe bewusst regelnd entgegenzuwirken und damit den Kolbenhub und somit die Fördermenge zu beeinflussen, insbesondere zu verringern bzw. zu begrenzen.

Erfindungsgemäß ist zunächst einmal erkannt worden, dass die bei rotierender Antriebsscheibe auftretenden Fliehkräfte dazu führen, dass die Antriebsscheibe dazu tendiert, sich mit ihrer Drehachse parallel zur Achse der Antriebswelle auszurichten, wodurch sich der Schwenkwinkel verringert. Dieses Phänomen führt bei ausreichender Größe zu einer Reduzierung des Kolbenhubs, und zwar automatisch aufgrund der auftretenden Fliehkräfte, die wiederum auf die Drehbewegung der Antriebsscheibe zurückzuführen sind.

Des weiteren ist erkannt worden, dass das entsprechende rückstellende Schwenkmoment der Antriebsscheibe mit dem Quadrat der Drehzahl zunimmt, wodurch sich der Kolbenhub ― mit zunehmender Drehzahl ― entgegen dem voranstehend erörterten Phänomen verkleinert.

Weiter ist erkannt worden, dass die translatorisch bewegten Massen (inkl. der Kolben) der Verdichtereinheit ― aufgrund ihrer Massenträgheit ― das Bestreben haben, über ihre jeweiligen Totlagen hinauszulaufen. Dadurch üben die translatorisch bewegten Massen eine Trägheitskraft bzw. Massenkraft und somit ein Schwenkmoment auf die Antriebsscheibe aus, und zwar im Sinne einer zwangsweisen Vergrößerung des Kolbenhubs.

Ebenso ist erkannt worden, dass man die voranstehend genannten Phänomene positiv nutzen kann, nämlich zur Realisierung einer drehzahlunabhängigen Fördermenge, und zwar dadurch, dass man die rotierende Masse der Antriebsscheibe derart bemisst, dass die beim Drehen der Antriebsscheibe auftretenden Fliehkräfte ausreichen, um der Schwenkbewegung der Antriebsscheibe ausreichend entgegenzuwirken und damit den Kolbenhub und somit die Fördermenge über den Drehzahlbereich hinweg zu beeinflussen, insbesondere bei hohen Drehzahlen zu verringern bzw. zu begrenzen. In erfindungsgemäßer Weise wird eine Art Fliehkraftbalance gegen die von der gemeinsamen Masse aller Kolben hervorgerufene Ausschwenk-Massenkraft herbeigeführt, wobei das Erreichen der Balance der Fliehkräfte gegen die translatorischen Kräfte von der rotierenden Masse der Antriebsscheibe abhängt.

Im Gegensatz zu dem Stand der Technik wird die rotierende Masse der Antriebsscheibe im Bezug auf die Summe der Massen aller Kolben derart dimensioniert, dass sich zwangsweise eine konstante Fördermenge auch bei zunehmender Drehzahl ergibt. Von einer solchen Beeinflussung der Drehzahl und somit Förderleistung der Axialkolbenmaschine ist im Stand der Technik nicht die Rede.

Ebenso ist es möglich, die rotierende Masse der Antriebsscheibe derart zu bemessen, dass die beim Drehen der Antriebsscheibe auftretenden, der Schwenkbewegung der Antriebsscheibe entgegenwirkenden Fliehkräfte in etwa die seitens der Kolben auf die Antriebsscheibe wirkenden, eine weiterreichende Schwenkbewegung der Antriebsscheibe verursachenden Kräfte kompensieren. Dadurch wird vermieden, dass aufgrund der von den Kolben auf die Antriebsscheibe ausgeübten Kraft eine Vergrößerung des Kolbenhubs und somit eine Erhöhung der Fördermenge stattfindet.

Die rotierende Masse der Antriebsscheibe wird derart bemessen, dass die beim Drehen der Antriebsscheibe auftretenden, der Schwenkbewegung der Antriebsscheibe entgegenwirkenden Fliehkräfte über den seitens der Kolben auf die Antriebsscheibe wirkenden, eine weiterreichende Schwenkbewegung verursachenden Kräften liegen. In diesem Falle findet nicht nur eine Kompensation sondern eine Überkompensation dieser Kräfte statt, wodurch eine sich mit zunehmender Drehzahl der Antriebswelle ansonsten zwangsweise erhöhende Fördermenge reduziert wird. Letztendlich überwiegt hier das "Bestreben" der Antriebsscheibe, den Kolbenhub über den Gleichgewichtszustand hinaus zu verringern. Da das entsprechende Schwenkmoment der Antriebsscheibe mit dem Quadrat der Drehzahl zunimmt, verringert sich der Kolbenhub mit zunehmender Drehzahl, und zwar im Idealfall derart, dass sich eine konstante ― drehzahlunabhängige ― Fördermenge einstellt bzw. ergibt.

Im Konkreten ist es von Vorteil, wenn die Masse der Antriebsscheibe um etwa 10% bis 60% über der gemeinsamen Masse aller Kolben liegt. Vorzugsweise liegt die Masse der Antriebsscheibe um etwa 30% bis 50% über der gemeinsamen Masse aller Kolben, um die voranstehend erörterte ― automatische ― Regelung der Fördermenge zu erreichen.

Des weiteren sei angemerkt, dass es sich bei dem hier in Rede stehenden Axialkolbenmaschine um einen Axialkolbenkompressor der Taumelscheiben-Bauart oder der Schwenkscheiben-Bauart handeln kann. Entsprechend ist die drehende Antriebsscheibe als Taumelscheibe oder als Schwenkscheibe ausgeführt, wobei im Falle der Taumelscheiben-Bauart zwischen der Taumelscheibe und den Kolben eine gegenüber der Taumelscheibe gelagerte, drehfeste Aufnahmescheibe angeordnet ist, die die Kolben unmittelbar oder mittelbar beaufschlagt bzw. deren axiale Bewegung bewirkt.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
die einzige Figur in einer schematischen Seitenansicht, teilweise geschnitten, ein Ausführungsbeispiel einer erfindungsgemäßen Axialkolbenmaschine, wobei es sich hierbei um einen Axialkolbenkompressor der Taumelscheiben-Bauart handelt.

Die einzige Figur zeigt in einem Längsschnitt, schematisch einen Kompressor 1 für die Klimaanlage eines Kraftfahrzeugs. Der Kompressor 1 umfasst ein Gehäuse 2, welches wiederum aus einem ersten Gehäuseteil 3 und einem zweiten Gehäuseteil 4 besteht. Das erste Gehäuseteil 3 schließt einen Triebraum 5 ein, in dem die Verdichtereinheit 6 untergebracht ist. Die Verdichtereinheit 6 wird über eine Riemenscheibe 7 und über eine Antriebswelle 8 angetrieben, die wiederum von einer in der Fig. nicht gezeigten Brennkraftmaschine des Kraftfahrzeugs angetrieben wird. Die Antriebswelle 8 dreht um eine Drehachse 9.

Die Antriebswelle 8 ist im Gehäuse 2 nahe der Riemenscheibe 7 mittels eines Loslagers 10 gelagert. Eine Taumelscheibe 11 ist drehfest aber schwenkbar mit der Antriebswelle 8 verbunden, so dass sich die Taumelscheibe 11 gemeinsam mit der Antriebswelle 8 dreht. Die Taumelscheibe 11 ist gegen axiale Verlagerung, d.h. gegen eine Verlagerung in Richtung der Drehachse 9, gesichert.

Die Taumelscheibe 11 wirkt über Lager 12 auf eine drehfest im Gehäuse 2 gelagerten Aufnahmescheibe 13, die über eine Pleuelstange 14 jeweils mit einem Kolben 15 gekoppelt ist. Bei Drehung der Taumelscheibe 11 werden die Kolben 15 über die Aufnahmescheibe 13 in Richtung der Längsachse 16 der Kolben 15 hin und her bewegt.

Die einzige Fig. lässt des weiteren erkennen, dass die Kolben 15 in Bohrungen 17 geführt sind, wobei die Bohrungen 17 in einen Zylinderblock 18 eingearbeitet sind.

Der Zylinderblock 18 grenzt an eine Ventilscheibe 19 an, durch die das über die Verdichtereinheit 6 komprimierte Medium in einen als Hochdruckkammer bezeichneten Druckraum 20 gefördert wird. Der Druckraum 20 ist im zweiten Gehäuseteil 4 ausgebildet.

Die rotierende Masse der Antriebsscheibe ― hier Taumelscheibe 11 ― ist derart bemessen, dass die beim Drehen der Antriebsscheibe bzw. Taumelscheibe 11 auftretenden Fliehkräfte ausreichen, um der Ausschwenkbewegung der Taumelscheibe 11 (dabei wird der Kolbenhub vergrößert) zumindest geringfügig entgegenzuwirken. Dadurch wird der Hub der Kolben 15 und somit die Fördermenge beeinflusst, und zwar in Abhängigkeit von der Masse der Taumelscheibe 11. Mit anderen Worten ist hier eine Regelung in Abhängigkeit von der Masse der Taumelscheibe 11 realisiert.

Unter Zugrundelegung des erfindungsgemäß beanspruchten Regelungsmechanismus ist nun von ganz besonderer Bedeutung, dass man die rotierende Masse der Taumelscheibe 11 über den "Gleichgewichtszustand" hinaus erhöhen kann, d.h. in einem solchen Maße, dass das "Bestreben" der Taumelscheibe 11 überwiegt, den Hub des Kolbens 15 zu verringern. Da das entsprechende Schwenkmoment der Taumelscheibe 11 mit dem Quadrat der Drehzahl zunimmt, verringert sich der Hub des Kolbens 15 mit zunehmender Drehzahl, so dass sich im Idealfall ― über den gesamten Drehzahlbereich hinweg ― eine in etwa konstante Fördermenge ergibt, und zwar ohne weitere aufwendige Maßnahmen zur Veränderung des Drucks im Triebraum bzw. zur Veränderung des Schwenkwinkels der Taumelscheibe 11 ergreifen zu müssen.

Zur Vermeidung von Wiederholungen wird ansonsten auf den allgemeinen Teil der Beschreibung verwiesen.

## Patentansprüche

1. Axialkolbenmaschine (1), insbesondere Kompressor für die Klimaanlage eines Kraftfahrzeugs, mit einem Gehäuse (2) und einer in dem Gehäuse (2) angeordneten, über eine Antriebswelle (8) angetriebenen Verdichtereinheit (6) zum Ansaugen und Verdichten eines Kältemittels, wobei die Verdichtereinheit (6) in einem Zylinderblock (18) axial hin und her laufende Kolben (15) und eine die Kolben (15) antreibende, mit der Antriebswelle (8) drehende Antriebsscheibe (11) umfasst,
**dadurch gekennzeichnet, dass** die rotierende Masse der Antriebsscheibe (11) bzw. des schwenkbaren Anteils der Antriebsscheibe (11) größer ist als die gemeinsame Masse aller Kolben, so dass die beim Drehen der Antriebsscheibe (11) auftretenden Fliehkräfte ausreichen, um der Schwenkbewegung der Antriebsscheibe (11) bewusst regelnd entgegenzuwirken und damit den Kolbenhub und somit die Fördermenge zu beeinflussen, insbesondere zu verringern bzw. zu begrenzen.

2. Axialkolbenmaschine nach Anspruch 1, **dadurch gekennzeichnet, dass** die rotierende Masse der Antriebsscheibe (11) derart bemessen ist, dass die beim Drehen der Antriebsscheibe (11) auftretenden, der Schwenkbewegung der Antriebsscheibe (11) entgegenwirkenden Fliehkräfte in etwa die seitens der Kolben (15) auf die Antriebsscheibe (11) wirkenden, eine weiterreichende Schwenkbewegung der Antriebsscheibe (11) verursachenden Kräfte kompensieren.

3. Axialkolbenmaschine nach Anspruch 1, **dadurch gekennzeichnet, dass** die rotierende Masse der Antriebsscheibe (11) derart bemessen ist, dass die beim Drehen der Antriebsscheibe (11) auftretenden, der Schwenkbewegung der Antriebsscheibe (11) entgegenwirkenden Fliehkräfte über den seitens der Kolben (15) auf die Antriebsscheibe (11) wirkenden, eine weiterreichende Schwenkbewegung verursachenden Kräften liegen.

4. Axialkolbenmaschine nach Anspruch 3, **dadurch gekennzeichnet, dass** die rotierende Masse der Antriebsscheibe (11) derart bemessen ist, dass die beim Drehen der Antriebsscheibe (11) auftretenden, der Schwenkbewegung der Antriebsscheibe (11) entgegenwirkenden Fliehkräfte über den seitens der Kolben (15) auf die Antriebsscheibe (11) wirkenden, eine weiterreichende Schwenkbewegung verursachenden Kräften liegen, so dass sich der Kolbenhub mit zunehmender Drehzahl um ein solches Maß verringert, dass sich eine konstante Fördermenge einstellt.

5. Axialkolbenmaschine nach einem der Ansprüche 1 bis 4, **dadurch gekennzeichnet, dass** die rotierende Masse der Antriebsscheibe (11) um etwa 10% bis 60% über allen translatorisch bewegten Massen, insbesondere über der gemeinsamen Masse aller Kolben (15), liegt.

6. Axialkolbenmaschine nach Anspruch 5, **dadurch gekennzeichnet, dass** die Masse der Antriebsscheibe (11) um etwa 30% bis 50% über allen translatorisch bewegten Massen, insbesondere über der gemeinsamen Masse aller Kolben (15), liegt.

7. Axialkolbenmaschine nach einem der Ansprüche 1 bis 6, **dadurch gekennzeichnet, dass** die drehende Antriebsscheibe als Taumelscheibe (11) ausgeführt ist und dass zwischen der Taumelscheibe (11) und den Kolben (15) eine gegenüber der Taumelscheibe (11) gelagerte, drehfeste Aufnahmescheibe (13) angeordnet ist.

## Claims

1. Axial piston motor (1), in particular a compressor for the air conditioning system of a motor vehicle, with a housing (2) and a compressor unit (6) arranged in the housing (2) and driven via a drive shaft (8), for taking in and compressing a refrigerant, the compressor unit (6) comprising pistons (15) axially reciprocating in a cylinder block (18) and a drive disk (11) driving the pistons (15) and co-rotating with the drive shaft (8),
**characterised in that** the rotating mass of the drive disk (11), or rather of the pivotable portion of the drive disk (11), is greater than the combined mass of all the pistons, with the result that the centrifugal forces developing during the rotation of the drive disk (11) are sufficient to counter the pivoting movement of the drive disk (11) in a purposely regulating manner and to influence therewith, in particular decrease or limit, the piston stroke and thus the flow rate.

2. Axial piston motor according to claim 1, **characterised in that** the rotating mass of the drive disk (11) is proportioned such that the centrifugal forces developing during the rotation of the drive disk (11) and countering the pivoting movement of the drive disk (11) approximately counterbalance the forces exerted by the pistons (15) on the drive disk (11) and causing a more extensive pivoting movement of the drive disk (11).

3. Axial piston motor according to claim 1, **characterised in that** the rotating mass of the drive disk (11) is proportioned such that the centrifugal forces developing during the rotation of the drive disk (11) and countering the pivoting movement of the drive disk (11) are above the forces exerted by the pistons (15) on the drive disk (11) and causing a more extensive pivoting movement.

4. Axial piston motor according to claim 3, **characterised in that** the rotating mass of the drive disk (11) is proportioned such that the centrifugal forces developing during the rotation of the drive disk (11) and countering the pivoting movement of the drive disk (11) are above the forces exerted by the pistons (15) on the drive disk (11) and causing a more extensive pivoting movement, with the result that as the rotational speed increases the piston stroke decreases to such an extent that a constant flow rate is set up.

5. Axial piston motor according to any of claims 1 to 4, **characterised in that** the rotating mass of the drive disk (11) is some 10% to 60% above all the translationally moved masses, in particular above the combined mass of all the pistons (15).

6. Axial piston motor according to claim 5, **characterised in that** the mass of the drive disk (11) is some 30% to 60% above all the translationally moved masses, in particular above the combined mass of all the pistons (15).

7. Axial piston motor according to any of claims 1 to 6, **characterised in that** the rotating drive disk is designed and constructed as a swash plate (11), and that a non-rotatable receiving disk (13) mounted in facing relationship with the swash plate (11) is arranged between the swash plate (11) and the pistons (15).

## Revendications

1. Machine à pistons axiaux (1), en particulier compresseur pour l'installation de climatisation d'un véhicule automobile, avec un carter (2) et une unité de compresseur (6), disposée dans le carter (2), entraînée par l'intermédiaire d'un arbre moteur (8) pour aspirer et comprimer un agent frigorigène, l'unité de compresseur (6) comprenant des pistons (15) se déplaçant en va-et-vient dans un bloc-cylindres (18) et un disque d'entraînement (11), tournant avec l'arbre moteur (8), entraînant les pistons (15),
**caractérisée en ce que** la masse tournante du disque d'entraînement (11) ou respectivement de la partie pivotante du disque d'entraînement (11) est supérieure à la masse totale de tous les pistons, de telle sorte que les forces centrifuges se produisant lors de la rotation du disque d'entraînement (11) suffisent à réagir sciemment en réglant le déplacement de pivotement du disque d'entraînement (11) et à influencer de ce fait, en particulier à diminuer ou respectivement à limiter, la levée du piston et ainsi le refoulement.

2. Machine à pistons axiaux selon la revendication 1,
**caractérisée en ce que** la masse tournante du disque d'entraînement (11) est dimensionnée de telle manière que les forces centrifuges se produisant lors de la rotation du disque d'entraînement (11), opposées au déplacement de pivotement du disque d'entraînement (11), se compensent en sensiblement les forces agissant du côté du piston (15) sur le disque d'entraînement (11), produisant un déplacement de pivotement continué du disque d'entraînement (11).

3. Machine à pistons axiaux selon la revendication 1,
**caractérisée en ce que** la masse tournante du disque d'entraînement (11) est dimensionnée de telle manière que les forces centrifuges se produisant lors de la rotation du disque d'entraînement (11), opposées au déplacement de pivotement du disque d'entraînement (11), se trouvent au-dessus des forces agissant du côté du piston (15) sur le disque d'entraînement (11), produisant un déplacement de pivotement continué.

4. Machine à pistons axiaux selon la revendication 3,
**caractérisée en ce que** la masse tournante du disque d'entraînement (11) est dimensionnée de telle manière que les forces centrifuges se produisant lors de la rotation du disque d'entraînement (11), opposées au déplacement de pivotement du disque d'entraînement (11), se trouvent au-dessus des forces agissant du côté du piston (15) sur le disque d'entraînement (11), produisant déplacement de pivotement continué, de telle manière que la levée du piston se réduit avec une vitesse de rotation croissante d'une quantité telle qu'un refoulement constant se règle.

5. Machine à pistons axiaux selon l'une des revendications 1 à 4,
**caractérisée en ce que** la masse tournante du disque d'entraînement (11) se trouve supérieure d'environ 10 % à 60 % à toutes les masses mobiles en translation, en particulier à la masse totale de tous les pistons (15).

6. Machine à pistons axiaux selon la revendication cinq,
**caractérisée en ce que** la masse du disque d'entraînement (11) se trouve supérieure d'environ 30 % à 50 % à toutes les masses mobiles en translation, en particulier à la masse totale de tous les pistons (15).

7. Machine à pistons axiaux selon l'une des revendications 1 à 6,
**caractérisée en ce que** le disque d'entraînement rotatif est réalisé sous forme de disque en nutation (11) et qu'un disque récepteur (13) monté fixe en rotation par rapport au disque en nutation (11) est disposé entre le disque en nutation (11) et les pistons (15).
